# FASCICULE DE BREVET EUROPEEN

(11) **EP 0 082 794 B1**
(45) Date de publication et mention de la délivrance du brevet: **19.06.1985**
(21) Numéro de dépôt: 82420178.4
(22) Date de dépôt: 14.12.1982
(51) Int. Cl.: D04H 3/04

(54) **Dispositif pour la réalisation d'une nappe constituée de fils parallèles et procédé pour la formation d'articles complexes divers comportant une telle nappe**
Vorrichtung zur Herstellung eines aus parallelen Fäden gebildeten Vlieses und Verfahren zur Herstellung von verschiedenen zusammengesetzten, ein solches Vlies enthaltenden Produkten
Device for the production of a fleece made of parallel yarns, and method for the production of various complex articles made with such a fleece

(30) Priorité: 23.12.1981 FR 8124347
(43) Date de publication de la demande: 29.06.1983
(73) Titulaire: ETABLISSEMENTS LES FILS D'AUGUSTE CHOMARAT & CIE. Société Anonyme, F-75008 Paris (FR)
(72) Inventeur: Curinier, Jean, F-07160 Le Cheylard (FR); Pinet, Philippe, F-07160 Le Cheylard (FR)
(74) Mandataire: Laurent, Michel

## Description

La présente invention concerne un dispositif perfectionné pour la formation d'une nappe constituée de fils parallèles, espacés les uns des autres, s'étendant transversalement par rapport à la longueur de ladite nappe; elle a trait également à un procédé permettant de réaliser directement des article complexes, notamment des grilles textiles non tissées, dont l'un des constituants est formé par une telle nappe.

Dans la suite de la description, une telle nappe sera désignée par l'expression »nappe de trame« et les fils la constituant par l'expression »fils de trame«.

De très nombreux dispositifs ont été proposés à ce jour pour réaliser des nappes de trame qui sont destinées à être associées à des fils parallèles longitudinaux (fils de chaîne), de manière à former des articles couramment désignés par l'expression »grille textile non tissée«. Dans ces articles, les fils de la nappe de trame et ceux de la (ou des) nappe(s) de chaîne sont réunis entre eux non pas par des entrecroisement comme dans un tissu classique, mais par solidarisation des fils à leur point de superposition, par exemple par collage, soudure...

Par ailleurs, de telle nappes de trames peuvent également être utilisées pour la réalisation d'articles tricotés réalisés selon la technique dite »à insertion frontale de trame«, technique qui consiste à incorporer sur toute la largeur du tricot, lors de sa fabrication, un fil de trame dans chaque rangée de mailles ou selon un rythme déterminé.

Une technique bien connue pour la réalisation de telles nappes de trame est décrite notamment dans les brevets français 1 335418, 1 367 567 et 1 537 811. D'une manière générale, selon cette technique, on distribue une pluralité de fils de trame autour de picots disposés sur deux chaînes sans fin (ou courroies) espacées l'une de l'autre d'une distance correspondante à la largeur de la nappe que l'on désire former. Selon cette technique, l'élément distributeur de fil de trame est disposé au-dessus des deux chaînes sans fin comportant les picots et est constitué par un ensemble tournant qui, lors de sa rotation, dépose les fils entre et autour desdits picots.

Un tel dispositif est complexe, notamment par le fait qu'il nécessite des organes de guidage particuliers pour positionner les fils de trame autour des picots lorsque l'on désire obtenir des nappes constituées de fils rigoureusement parallèles entre eux. Par ailleurs, le maintien des fils de trame autour des picots est assez délicat à réaliser, les fils pouvant s'échapper facilement des picots.

Des solutions comparables sont également décrites dans le brevet des Etats-Unis d'Améri- que n° 3 340 584 et le brevet français 2 270 185.

Selon ces documents, l'élément distributeur de fil est constitué par une ou plusieurs courroies sans fin distribuant un ou plusieurs fils par révolution autour de deux courroies latérales, espacées, sur lesquelles sont fixés comme précédemment des picots servant à maintenir les extrémités des fils de trame. Comme pour les brevets cités précédemment, le maintien des fils de trame autour des picots n'est pas assuré de manière parfaite et les risques d'échappement sont élevés.

Le brevet des Etats-Unis d'Amérique 3 594 256 décrit une solution dans laquelle un (ou plusieurs) fil(s) de trame sont distribués au moyen d'un bras tournant rotatif qui, à chaque révolution, passe devant des picots espacés destinés à maintenir le fil. Cependant, les picots ne sont pas portés par des courroies mais sont montés sur un tambour à l'intérieur duquel ils peuvent être escamotés pour permettre l'échappement du complexe formé. Là aussi, le maintien des extrémités des fils de trame n'est pas assuré de manière parfaite et, de plus, les trames ne sont pas espacées régulièrement des unes des autres.

La présente invention permet de surmonter les inconvénients des techniques antérieures. D'une manière générale, le dispositif conforme à l'invention vise à résoudre le problème du maintien des extrémités des fils de trame dans les dispositifs selon lesquels la nappe de trame est réalisée par distribution autour de picots portés par deux courroies sans fin. Elle permet également de résoudre le problème du maintien du parallélisme entre deux trames consécutives et surtout d'un écartement régulier et constant entre lesdites trames.

Le problème du maintien des extrémités des boucles de trame avait été antérieurement posé et résolu par le brevet français 2 419 992. Si la solution décrite dans ce document donne satisfaction lorsque le dépôt des fils de trame est réalisé par intermittence, il convient cependant de noter qu'une telle solution présente encore un certain nombre d'inconvénients. Tous d'abord, il est difficilement envisageable de l'appliquer aux techniques selon lesquelles les fils de trame sont distribués d'un mouvement continu. Par ailleurs, l'avance des courroies latérales étant réalisée par intermittence, la vitesse de production s'en trouve diminuée et surtout, il ne peut pas être envisagé d'associer un tel dispositif à une installation travaillant en continu telle que par exemple une machine papetière.

Le dispositif conforme à l'invention permet de résoudre ces problèmes.

D'une manière générale, l'invention concerne donc un dispositif pour la réalisation de nappes de trame constituées de fils parallèles espacés les uns des autres, dispositif du type comportant:
- des éléments de distribution d'au moins un fil de trame provenant d'une source d'alimentation fixe ou synchronisée avec lesdits éléments de distribution, ces éléments étant animés d'un mouvement continu, des éléments de positionnement, de main tien et d'avance de ladite nappe de fils de trame ainsi réalisée se présentant sous la forme de deux bandes sans fin continues, avantageusement parallèles, espacées l'une de l'autre d'une distance égale à la largeur de la nappe que l'on désire former et qui sont commandées en synchronisme avec les moyens de distribution du fil de trame lesdites bandes supportant des picots P autour desquels sont distribués les fils de trame.

Le dispositif selon l'invention se caractérisé par le fait:
- que l'extrémité de sortie de l'élément distributeur de fil de trame décrit, lors de sa révolution, un plan sécant des poulies supportant les éléments latéraux de positionnement, d'avance et de maintien des fils de trame,
- que les picots autour desquels sont distribués lesdits fils de trame sont fixés latéralement sur les éléments sans fin de positionnement, de maintien et d'avance,
- que lors de la dépose entre les picots, le fil de trame prend appui sur les surfaces extérieures des poulies support des éléments latéraux, la longueur de la corde d'appui sur ces poulies étant deux fois plus grande d'un côté que de l'autre.

En d'autres termes, conformément à l'invention, lors de la dépose si, par exemple, on distribue un seul fil de trame, ledit fil sera déposé sur l'un des côtés, droit par exemple, de manière à passer sous deux picots alors que sur l'autre côté, gauche dans ce cas, il sera distribué de manière à passer sous quatre picots.

Dans une forme préférentielle de mise en oeuvre de l'invention, le dispositif présente également les caractéristiques additionnelles suivantes:
- l'espacement entre les picots n'est pas identique sur toute la longueur des éléments de positionnement, de maintien et d'avance, mais est réalisé de telle sorte que si un fil est distribué, un espacement est égal à la distance souhaitée entre deux trames consécutives, l'espacement suivant étant réduit d'une distance égale à une fois l'épaisseur des picots.

L'invention et les avantages qu'elle apporte seront cependant mieux compris grâce à la description qui suit et qui est illustrée par les schémas annexés dans lesquels:
- la figure 1 est une vue schématique en perspective d'un dispositif conforme à l'invention permettant la formation d'une nappe de trame par districution d'un fil de trame,
- les figures 2 et 3 illustrent plus en détail, également en perspective, la dépose d'un fil de trame entre les picots de l'un des éléments laté- rau× de positionnement, d'avance ot de maintien des fils de trame,
- la figure 4 et la figure 5 sont des vues détaillées, montrant de manière plus précise la structure d'une nappe de trame réalisée conformément à l'invention et plus particulièrement le positionnement desdites trames latéralement autour des picots de maintien,
- la figure 6 est une vue agrandie montrant la variation dans l'espacement entre les picots de manière à obtenir des trames régulièrement espacées les unes des autres,
- la figure 7 est un diagramme volontairement déformé, montrant une nappe de trame réalisée conformément à l'invention par distribution de huit fils de trame par révolution de l'organe distributeur,
- la figure 8 est une représentation schématique d'une installation complète conforme à l'invention pour la réalisation d'une grille textile non tissée,
- la figure 9 est une vue schématique illustrant un moyen pour provoquer l'échappement de la nappe de trame formée des picots de positionnement et de maintien.

Si l'on se reporte aux schémas annexés, l'invention concerne donc un dispositif permettant la réalisation de nappes de trame constituées de fils parallèles espacés les uns des autres.

Ce dispositif est du type comportant d'une part, des éléments de distribution (1) d'au moins un fil de trame (2) et, d'autre part, des éléments de positionnement, de maintien et d'avance sur la nappe de fils de trame réalisée, se présentant sous la forme de deux bandes sans fin continues (3-4) de préférence parallèles, espacées l'une de l'autre d'une distance égale à la largeur de la nappe que l'on désire former et qui sont commandées en synchronisme avec les moyens de distribution (1) des fils de trame (2). Dans la forme de réalisation illustrée par la figure 1, les éléments de positionnement (3-4) sont constitués de deux courroies sans fin entraînées par un intermédiaire de deux poulies (5-6) portées par un arbre de commande unique (7) entraîné par un moteur (8) associé à un variateur de vitesse (9) permettant de régler le synchronisme entre l'avance des éléments (3-4) et le déplacement de l'organe de distribution (1). En pratique, les deux courroies (3-4) sont de même longueur et des éléments tendeurs additionnels peuvent être prévus pour assurer leur guidage et/ou les maintenir sous tension.

Dans le cas présent, les moyens de distribution (1) sont constitués par une ailette rotative à l'intérieur de laquelle passe le fil de trame à distribuer mais, bien entendu, tout autre moyen équivalent pourrait être utilisé, par exemple du type constitué par une courroie sans fin ou une couronne rotative munie d'éléments guide-fils. Etant donné que de tels éléments de distributa- tion sont bien connus des techniciens, ils ne seront pas décrits en détail dans la suite de la description. De même, lorsque plusieurs fils de trame sont distribués simultanément, il est évident que l'amenée dudit fil de trame au moyen de distribution sera réalisée de manière à éviter que les fils ne s'emmêlent. Ces moyens étant également bien connus, ils ne seront pas décrits en détail.

Conformément à l'invention, afin d'assurer un maintien parfait des extrémités des trames autour des picots ainsi qu'un écartement constant entre deux trames successives, le dispositif conforme à l'invention présente les caractéristiques suivantes:
Tout d'abord, l'extrémité de sortie (10) de l'élément distributeur (1) de fils de trame (2) décrit, lors de sa révolution, un plan sécant des poulies (11-12) supportant les courroies (3-4).

Par ailleurs, les picots, désignés par la référence générale P, seront disposés latéralement sur les éléments sans fin (3-4) et débordent à l'extérieur de la surface des poulies (11-12).

Enfin, lors de la dépose entre les picots, le fil de trame (2) prend appui sur les faces extérieures des poulies support (11-12) et ce, de telle sorte que la longueur de la corde d'appui sur l'une des poulies, (11) par exemple, soit deux fois plus grande que celle sur l'autre poulie (12). Cela est obtenu, de manière simple, en utilisant deux poulies (11-12) ayant des diamètres différents, la poulie (12) étant dans le cas présent deux fois plus petite que la poulie (11 ).

Grâce à un tel système de dépose, le maintien des fils de trame est parfaitement assuré, compte-tenu du fait qu'après passage entre les picots P, le fil prend appui sur la surface des courroies (3-4) et entoure lesdits picots P de la manière illustrée plus en détail aux figures 2, 3 et 4.

Afin d'obtenir un parallélisme parfait entre les fils de trame ainsi qu'un écartement constant sur toute la longueur de la nappe formée, la dépose est réalisée de la manière suivante. Par mesure de simplification, le processus de la dépose sera décrit pour la distribution d'un seul fil de trame, l'invention étant cependant applicable au cas où l'on désire distribuer une pluralité de fils les uns à la suite des autres.

Ce processus de dépôt tel qu'il ressort clairement des figures 2,3,4 et 5 est le suivant.

Si l'on considère que le point de départ est constitué par la position A de la figure 2, le fil est déposé à l'avant du picot P1. Du fait de l'avance continue des courroies (3-4) et de la rotation de l'élément distributeur 1, lorsque cet élément arrive au point B (voir figure 3), le fil (2) est alors déposé en arrière du picot P4.

Sur la poulie (11), le fil entoure donc quatre picots à chaque passage de l'élément de distribution.

En revanche, du côté droit, le fil est distribué sur la poulie (12) autour seulement de deux picots compte-tenu du fait que cette poulie (12) a un diamètre deux fois plus petit que la poulie (11). La dépose s'effectue du côté de la poulie (12) tout d'ahord derrière le picot P4 puis devant la picol P3

Au tour suivant, au point A, le fil est deposé devant l'aiguille P3 puis, au point B, à l'arrière du picot P6 et, du côté de la poulie (12) tout d'abord à l'arrière du picot P6 puis à l'avant du picot P5.

On obtient une nappe de trame ayant la contexture illustrée à la figure 5.

Afin d'obtenir un espacement régulier et constant entre chacune des trames déposées, les picots P sont irrégulièrement espacés les uns des autres, tel que cela est représenté à la figure 6.

Dans le cas où une seule trame est déposée, l'espacement E1 entre le picot P1 et le picot P2 est égal à la distance D souhaitée entre deux trames diminuée d'une fois l'épaisseur d des picots, alors qu'entre le picot P2 et le picot P3, la distance E2 entre chaque picot est égale à la distance D souhaitée entre deux trames augmentée d'une fois l'épaisseur desdits picots. On conçoit très aisément que grâce à une telle répartition, on obtient un écartement rigoureusement constant entre chacune des trames.

Par ailleurs, il convient de noter qu'un tel dispositif peut être utilié pour distribuer, pour chaque rotation de l'organe distributeur, plus d'une trame à la fois. Cela est clairement montré par le schéma de la figure 7 qui est la représentation d'une nappe de trame obtenue conformément à l'invention en distribuant huit fils de trame. Dans un tel cas, les huit fils sont répartis régulièrement sur 180° de révolution.

Tout comme dans le cas de la distribution d'un seul fil afin d'obtenir un espacement rigoureusement constant entre deux trames consécutives, les picots seront, à intervalles réguliers, plus ou moins espacés d'une distance égale à l'épaisseur d'un picot selon que deux trames consécutives sont disposées de manière opposée.

La figure 7 explicite par elle-même la manière dont est constituée une nappe de trame obtenue conformément à l'invention par distribution de huit fils élémentaires. Bien entendu, sur cette figure 7, les proportions n'ont pas été respectées, la partie centrale étant fortement réduite et les parties latérales étant au contraire agrandies pour mieux montrer comment sont positionnés les différents fils les une par rapport aux autres.

Le dispositif conforme à l'invention permet également de réaliser des articles complexes divers comportant une telle nappe de trame. La figure 8 illustre une installation complète, vue de côté, permettant de fabriquer à la continue des grilles textiles non tissées, la nappe de trame formée étant associée a des nappes de chaine.

Une telle installation comprend, en amont des moyens de distribution (1) de fils de trampe (non représentés), un ensemble pour le stockage des bobines alimentaires. Cet ensemble est constitué, par exemple, par un ensemble tournant en synchronisme avec des moyens de distribution (1), ensemble conventionnel qui ne sera pas décrit en détail et qui supporte les bobines alimentaires (non représentées par mesure de simplification)- Les moyens do distribution (1) déposent les fils de trame sur des éléments latéraux de positionnement, d'avance et de maintien des fils du type de ceux décrits précédemment et qui sont illustrés par la figure 1. Après dépose des fils de trame, deux nappes de chaine (22-23), une supérieure (22), l'autre inférieure (23) sont amenées de part et d'autre de la nappe de trame formée. L'ensemble passe dans un système d'encollage (24) afin qu'une matière liante soit déposée sur les fils de chaine et de trame. La grille formée passe ensuite sur un tambour sécheur (25) puis, sur des éléments de renvoi pour être renvidés en (26). Dans une telle installation, le tamboursécheur (25) est de préférence disposé au-dessus des éléments transporteurs. Cela permet, ainsi que la montre schématiquement la figure 9, d'obtenir un échappement automatique et aisé des extrémités des boucles de trame. En effet, du fait de la présence de la nappe de chaine inférieure (23), les fils de trame sont soulevés lorsque la grille entoure le tambour (25) et les courroies latérales (3) et (4) sont vrillées, ce qui permet l'échappement des extrémités. Bien entendu, un tel mode de réalisation n'est pas limitatif et d'autres moyens permettant de provoquer l'échappement des extrémités des fils de trame pourraient être utilisés. Ainsi, il pourrait être envisagé d'avoir deux courroies latérales (3-4) légèrement convergentes. De même des fils de lisière pourraient éventuellement être incorporés à l'invention des boucles de trame. Il pourrait être également envisagé de couper les extrémités.

Les exemples qui précèdent montrent bien les avantages apportés par l'invention et notamment le fait que lors de la réalisation de la nappe de trame, on obtient un maintien parfait des extrémités des boucles formées ainsi qu'un paral- lèlisme et un écartement constant entre chaque trame.

Une telle installation peut être utilisée non seulement pour réaliser des grilles textiles non tissées, mais pourrait être associée à des machines papetières, des métiers à tricoter...

## Revendications

1. Dispositif pour la réalisation de nappes de trames constituées de fils parallèles espacés les uns des autres, dispositif du type comportant:
- des éléments de distribution (1) d'au moins un fil de trame (2) provenant d'une source d'alimentation fixe ou synchronisée avec lesdits éléments de distribution, ces éléments (1) étant animés d'un mouvement continu,
- des éléments de positionnement, de maintien et d'avance de ladite nappe de fils de trame ainsi réalisée se présentant sous la forme de deux bandes sans fin continues (3-4), avantageusement parallèles, espacées l'une de l'autre d'une distance égale à la largeur de la nappe que l'on désire former et qui sont commandées en synchronisme avec les moyens de distribution (1) du fil de trame (2), lesdites bandes (3-4) supportant des picots P autour desquels sont distribués les fils de trame,
caractérisé par le fait:
- que l'extrémité (10) de sortie de l'élément distributeur (1) de fil de trame (2) décrit, lors de sa révolution, un plan sécant des poulies (11-12) supportant les éléments latéraux (3-4) de positionnement, d'avance et de maintien des fils de trame,
- que les picots P autour desquels sont distribués lesdits fils de trame (2) sont fixés latéralement sur les éléments sans fin (3-4),
- que lors de la dépose entre les picots P, le fil de trame (2) prend appui sur les surfaces extérieures des poulies support (11-12) des éléments latéraux, la longueur de la corde d'appui sur ces poulies étant deux fois plus grande d'un côté (11) que de l'autre (12).

2. Dispositif selon la revendication 1, caractérisé par le fait que l'espacement entre les picots P, n'est pas identique sur toute la longueur des éléments de positionnement, de maintien et d'avance (3-4), mais est réalise de telle sorte que si un fil est distribué, un espacement est égal à la distance souhaitée entre deux trames consécutives, l'espacement suivant étant réduit d'une distance égale à une fois l'épaisseur des picots. 3. Procédé pour la formation d'un article complexe comportant une nappe de trame obtenue par la mise en oeuvre du dispositif selon l'une des revendications 1 et 2, caractérisé par le fait qu'après dépose des fils de trame sur les éléments latéraux (3-4), deux nappes de chaîne (22-23), une supérieure (22), l'autre inférieure (23) sont amenées de part et d'autre de la nappe de trame formée, l'ensemble passant ensuite dans un système d'encollage (24) puis sur un tambour sécheur (25) disposé au-dessus des éléments transporteurs (3-4), la nappe de chaîne inférieure (23) provoquant l'échappement automatique des extrémités des boucles de trame des picots P.

## Patentansprüche

1. Vorrichtung zur Herstellung von Schußfadenlagen, die aus mit Abstand voneinander parallelliegenden Fäden gebildet sind, wobei die Vorrichtung aufweist:
- Zuführungselemente (1) für mindestens einen Schußfaden (2), der von einer feststehenden oder mit den Zuführungselementen gleichlaufenden Versorgungsquelle kommt, wobei die Zuführungselemente (1) zu kontinuierlicher Bewegung angetrieben sind,
- Elemente zum Positionieren, zum Halten und zum Vorschub der so hergestellten Schußfadenlage in Form von zwei durchlaufenden, vorteilhafterweise parallelen Endlosbändern (3-4), mit einem Abstand voneinander, der im wesentlichen gleich der Breite der zu bildenden Lage ist, die mit den Zuführungsmitteln (1) des Schußfadens (2) synchron angetrieben sind und Spitzen P aufweisen, um welche die Schußfäden verteilt werden,
dadurch gekennzeichnet,
- daß das Ausgabeende (10) des Zuführungselementes (1) des Schußfadens (2) in einer Ebene umläuft, die Rollen (11-12) schneidet, die die seitlichen Elemente (3-4) zum Positionieren, zum Vorschub und zum Halten der Schußfäden tragen,
- daß die Spitzen P, um welche die Schußfäden (2) verteilt werden, seitlich an den Endloselementen (3-4) befestigt sind,
- daß der Schußfaden (2) während des Ablegens zwischen den Spitzen P auf den Außenflächen der Trägerrollen (11-12) der seitlichen Elemente zur Anlage kommt, wobei die Länge der Auflage-Sehne auf diesen Rollen auf einer Seite (11) zweimal größer ist als auf der anderen (12).

2. Vorrichtung nach Anspruch 1, dadurch gekennzeichnet, daß der Abstand zwischen den Spitzen P nicht über die ganze Länge der Elemente zum Positionieren, zum Halten und zum Vorschub (3-4) gleich ist, sondern derart bemessen ist, daß, wenn ein Faden zugeführt wird, ein Abstand der gewünschten Distanz zwischen zwei aufeinanderfolgenden Schußfäden entspricht, während der folgende Abstand um einen Betrag reduziert ist, der gleich einmal der Dicke der Spitzen ist.

3. Verfahren zur Herstellung eines Verbunderzeugnisses mit einer Schußfadenlage, die durch den Einsatz der Vorrichtung gemäß einem der Ansprüche 1 oder 2 erzeugt ist, dadurch gekennzeichnet, daß nach dem Ablegen der Schußfäden auf den seitlichen Elementen (3-4) zwei Kettfadenlagen (22-23), eine obenliegende (22) und eine untenliegende (23), auf den beiden Seiten der gebildeten Schußfadenlage zugeführt werden, das Ganze anschließend durch eine Kleber-Auftragseinrichtung (24), dann über eine Trokkentrommel (25) läuft, die oberhalb der Transportlemente (3-4) angeordnet ist, wobei die untere Kettfadenlage (23) das automatische Abziehen der Enden der Schußfadenschlaufen von den Spitzen P bewirkt.

## Claims

1. Device for producing a weft web constituted of parallel spaced apart yarns, of the type comprising:
- means (1) to distribute at least one weft yarn (2), from a supply source which is either fixed or synchronized with the said distribution means (1), which means (1) are moving continously;
- means for positioning, securing and advancing the resulting weft web, which means are in the form of two continuous endless belts (3, 4), advantageously parallel, and separated one form the other by a distance equal to the width of the desired web, said belts being controlled in synchronism with the means (1) distributing the weft yarn (2), and said belts (3,4) supporting pins P around which are distributed the weft yarn,
characterized by the fact:
- that the feeding end (10) of the means (1) distributing the weft yarn (2) describes by its rotation, a plane which cuts through the pulleys (11, 12), supporting the lateral yarns positioning, securing and advancing means (3, 4),
- that the pins P around which are distributed the weft yarns (2) are secured laterally on the endless means (3,4),
- that the weft yarn (2) when deposited between the pins P, rests on the outer faces of the pulleys (11, 12) supporting said lateral means, the length of yarn bearing on said pulleys being twice as long on one side (1), as on the other (12).

2. Device as claimed in claim 1, characterized by the fact that the intervals between the pins P are not the same over the whole length of the yarn-positioning, securing and advancing means (3, 4), but they are such that if one yarn is distributed, one interval is equal to the distance desired between two consecutive wefts, the next interval being reduced by as much as once the thickness of the pins.

3. Process for producing a complex article comprising a weft web obtained by way of a device such as claimed in claim 1 and 2 characterized by the fact that after depositing the weft yarns on the lateral elements (3, 4) two warp webs (22, 23), an upper one (22) and a lower one (23), are brought on either side of the formed weft web, the whole assembly being thereafter passed through a bonding system (24) and through a drying drum (25), the lower warp web (23) causing the automatic release of the ends of the weft loops from the said pins P.
